# EUROPÄISCHE PATENTANMELDUNG

(11) **EP 0 709 052 A1**
(43) Veröffentlichungstag der Anmeldung: **01.05.1996**
(21) Anmeldenummer: 95116772.5
(22) Anmeldetag: 25.10.1995
(51) Int. Cl.: A47K 3/22, E06B 3/02, E06B 3/26

(54) **Profil**

(30) Priorität: 27.10.1994 DE 9417225 U
(71) Anmelder: Hüppe Form Sonnenschutz- und Raumtrennsysteme GmbH, D-26133 Oldenburg (DE)
(72) Erfinder: Schüssler, Karl, D - 26127 Oldenburg (DE)
(74) Vertreter: Eisenführ, Speiser & Partner

(57) **Zusammenfassung**

Die Erfindung stellt ein Profil (2) zur Verfügung, welches an einem Rand einer Platte (26), insbesondere einer Glasscheibe montierbar ist. Das erfindungsgemäße Profil (2) zeichnet sich dadurch aus, daß ein an der Platte (26) zu befestigendes inneres Profilelement, ein das innere Profilelement (20) im wesentlichen umfassendes äußeres Profilelement (3) und mindestens ein in einen Zwischenraum zwischen innerem (20) und äußerem (3) Profilelement einbringbares Klemmittel (16) vorgesehen ist, wobei sich das Klemmittel (16) derart am inneren Profilelement (20) abstützt und am äußeren Profilelement (3) anliegt, daß es das äußere Profilelement (3) am inneren Profilelement (20) verspannt.

## Beschreibung

Die Erfindung betrifft ein an einem Rand einer Platte, insbesondere einer Glasscheibe, montierbares Profil.

Es ist bekannt bei Trennwänden oder dergleichen, insbesondere bei solchen aus Glas, Profile am Rand der die Trennwand bildenden Platte anzubringen. Diese Profile dienen dazu, die Trennwand optisch an ihren Rändern abzuschliessen und gleichzeitig Mittel zur Halterung der Trennwände an der Decke aufzunehmen. Dabei ist besonders darauf zu achten, daß die Haltemittel von dem Profil verdeckt werden, um den ästhetischen Gesamteindruck der Trennwand nicht durch Halteschrauben oder dgl. zu beeinträchtigen.

Nachteilig bei diesen bekannten Profilen ist es, daß sie eine aufwendige Konstruktion zur Befestigung an der Platte aufweisen. Die bekannten Konstruktionen erschweren darüber hinaus auch ein leichtes und schnelles Anbringen an der Platte.

Aufgabe der Erfindung ist es daher, ein Profil zur Befestigung am Rand einer Platte zur Verfügung zu stellen, welches eine einfache und leicht handhabbare Konstruktion aufweist und ein schnelles und unkompliziertes Anbringen an der Platte ermöglicht.

Diese Aufgabe wird bei dem Profil der eingangs genannten Art erfindungsgemäß gelöst durch ein an der Platte zu befestigendes inneres Profilelement, ein das innere Profilelement im wesentlichen umfassendes äußeres Profilelement und mindestens ein in einem Zwischenraum zwischen innerem und äußerem Profilelement einbringbares Klemmittel, das sich derart am inneren Profilelement abstützt und am äußeren Profilelement anliegt, daß es das äußere Profilelement am inneren Profilelement verspannt.

Die Vorteile der Erfindung liegen insbesondere darin, daß das Profil zweiteilig ausgebildet ist, wobei das eine innere Element an der Platte befestigt wird, während das andere äußere Element das innere Element umfaßt. So ist es möglich, die zur Befestigung des Profils an dem Rand der Platte dienenden Teile der Konstruktion im Inneren des Profils verschwinden zu lassen. Hierdurch wird zum einen das äußere Erscheinungsbild des Profils in seiner Funktion als Abschlußblende der entsprechenden Platte verbessert. Zum anderen wird durch die Verspannung des äußeren Profilelementes am inneren Profilelement durch das Einbringen von Klemmitteln in einen Zwischenraum zwischen innerem und äußerem Profilelement eine einfache Befestigung eines Profils an einer Platte erzielt.

Besonders bevorzugt ist es, daß das äußere oder innere Profilelement an mindestens einer zur Platte gerichteten Seite ein Widerlager aufweist, in dem das Klemmittel anlegbar ist. Dabei ist es besonders bevorzugt, daß das Widerlager parallel zum Rand der Platte verläuft und als ein Vorsprung ausgebildet ist.

Zweckmäßigerweise weisen das äußere und/oder das innere Profilelement einen konkaven Flächenabschnitt zur teilweisen Aufnahme des Klemmittels auf, wodurch das Klemmittel besonders gut fixierbar ist.
Besonders bevorzugt ist es, daß das äußere Profilelement an mindestens einer zur Platte gerichteten Seite eine Rastnase aufweist, mit der das innere Profilelement jeweils in Eingriff steht. Dabei ist besonders zweckmäßig, daß die Rastnase am äußeren Profilelement zum Rand der Platte weist und das innere Profilelement an mindestens einer zum äußeren Profilelement gerichteten Seite in Höhe der Rastnase einen Hinterschnitt aufweist, in die die Rastnase jeweils einrastbar ist. Durch dieses Ineinandergreifen von Rastnase und Hinterschnitt wird eine konstruktiv besonders einfache, jedoch wirkungsvolle Befestigung des äußeren Profilelementes an dem inneren Profilelement geschaffen.

Besonders bevorzugt sind die Rastnase und der Hinterschnitt parallel zum Rand der Platte ausgebildet, so daß ein besonders vorteilhaftes Aufschieben des äußeren Profilelementes auf das am Rand der Platte befestigte innere Profilelement ermöglicht wird.

Das Klemmittel ist vorzugsweise als Bolzen ausgebildet, welcher mit seinem Umfang an dem inneren und äußeren Profilelement anliegt. Dabei ist es besonders bevorzugt, daß der Bolzen ein Außengewinde aufweist, das mit dem äußeren und inneren Profilelement in Eingriff bringbar ist. Hierdurch läßt sich durch Hineinschrauben des Bolzens eine sichere Verriegelung des äußeren mit dem inneren Profilelement realisieren. Dabei ist es zweckmäßig, daß das Klemmittel jeweils parallel zum Rand der Platte ausgebildet ist. Besonders vorteilhaft ist es hierbei, daß am inneren Profilelement mindestens eine viertelkreisförmige Aussparung zur Aufnahme eines Klemmittels vorgesehen ist. Dadurch läßt sich eine besonders vorteilhafte Fixierung des Klemmittels in dem Zwischenraum zwischen innerem und äußerem Profilelement erzielen.

Zweckmäßigerweise ist das innere Profilelement an der Platte angeklebt.

Besonders bevorzugt ist das äußere Profilelement aus zwei Halbschalen aufgebaut. Dabei ist es zweckmäßig, daß zwischen den beiden Halbschalen ein Abstandshalter angeordnet ist. Bei dieser Ausführungform weisen die beiden Halbschalen zweckmäßigerweise jeweils einen nach innen ragenden L-förmigen Vorsprung auf, welcher sich mit dem der anderen Halbschale überlappt, so daß sie den dazwischenliegenden Abstandshalter umfassen. Vorteilhafterweise ist der Abstandshalter in Form einer Leiste ausgebildet und verläuft parallel zum Rand der Platte.

Weitere Ausgestaltungen der erfindungsgemäßen Vorrichtung sind in den Unteransprüchen beschrieben.

Im folgenden wird ein Ausführungsbeispiel der Erfindung anhand der Zeichnung näher erläutert.

Es zeigen:
- Fig. 1: eine erste Ausführung des erfindungsgemäßen Profils im Querschnitt senkrecht zum Rand einer Platte; und
- Fig. 2: eine zweite Ausführung des erfindungsgemäßen Profils im Querschnitt senkrecht zum Rand einer zweiten Platte.

Fig. 1 zeigt eine erste Ausführung 2 eines Profils, welches ein äußeres Profilelement 3 aufweist, das aus zwei Halbschalen 4, 6 besteht. Die beiden Halbschalen 4, 6 sind in einem in Fig. 1 oben dargestellten Bereich über L-förmige Vorsprünge 8, 10 miteinander verschränkt. Die L-förmigen Vorsprünge 8, 10 der Halbschalen 4, 6 schließen dabei einen leistenförmigen Abstandshalter 12 ein.

In dem in Fig. 1 in der Mitte liegenden Bereich der beiden Halbschalen 4, 6 weisen diese jeweils ein Widerlager 14 auf. An diese Widerlager 14 ist jeweils eine als Klemmittel 16 dienende Gewindestange 16 zur Anlage gebracht, welche mit ihrer Umfangsfläche an einer Halbschale 4 des äußeren Profilelementes 3 anliegt. Die bolzenförmige Gewindestange 16 weist wiederum ein Außengewinde auf, welches mit dem äußeren Profilelement 3 in Schraubeingriff steht. Gleichzeitig steht das Außengewinde des bolzenförmigen Klemmittels 16 in Schraubeingriff mit einer viertelkreisförmigen Aussparung 18 eines inneren Profilelementes 20.

Dieses innere Profilelement 20 wird vom äußeren Profilelement 3 umfaßt und ist wiederum mittels eines Klebers 22 am Rand 24 einer Platte 26 befestigt. Gleichzeitig steht das innere Profilelement 20 durch Anlage von außen am inneren Profilelement 20 ausgebildeten Hinterschnitten 28 an innen am äußeren Profilelement 3 ausgebildeten Rastnasen 30 in Eingriff mit dem äußeren Profilelement 3. Die Rastnasen 30 sind jeweils auf beiden Halbschalen 4, 6 des äußeren Profilelementes 3 in Richtung zur Platte 26 ausgebildet.

In der in Fig. 1 dargestellten Ausführungsform des Profils 2 verlaufen Widerlager 14, Gewindestange 16, Hinterschnitt 28, die Rastnase 30, die Vorsprünge 8, 10 und der Abstandshalter 12 der jeweiligen Halbschalen 4, 6 des äußeren Profilelementes 3 jeweils parallel zum Rand der Platte 26.

Am jeweiligen sich neben der Platte 26 befindenden Ende der Halbschalen 4, 6 des äußeren Profilelementes 3 befinden sich mit der Platte 26 in Anlage befindliche Dichtlippen 32.

Zum Anbringen des Profils 2 am Rand 24 der Platte 26 wird zuerst das vorzugsweise aus Aluminium hergestellte innere Profilelement 20 mittels eines dauerelastischen Klebers, beispielsweise Silikon, an der Glasscheibe befestigt. Anschließend läßt sich daß äußere Profilelement 3 derart formschlüssig auf das innere Profilelement 20 aufschieben, daß die Rastnasen 30 der Halbschalen 4, 6 in Eingriff mit den Hinterschnitten 28 des inneren Profilelementes 20 kommen. Dabei ist der Abstand der L-förmigen Vorsprünge 8, 10 durch die Abstandshalter 12 so eingestellt, daß die Halbschalen 4, 6 seitlich am inneren Profilelement 20 paßgenau zur Anlage kommen.

Der Abstand der Rastnasen 30 zu den Widerlagern 14 an den zur Platte 26 gerichteten Innenseiten der Halbschalen 4, 6 ist so gewählt, daß ein kleiner Zwischenraum zwischen der viertelkreisförmigen Aussparung 18 im inneren Profilelement 20 und einem konkaven Flächenabschnitt 36 am Widerlager 14 entsteht. In diesen Zwischenraum läßt sich nun anschließend an das Aufschieben des äußeren Profilelementes 3 auf das innere Profilelement 20 jeweils die bolzenförmige Gewindestange 16 mit Hilfe des Außengewindes eindrehen.

Durch die Gewindestange 16 wird nun das innere Profilelement 20 im äußeren Profilelement 3 durch Fixierung der Rastnasen 30 in den Hinterschnitten 28 des inneren Profilelementes 20 arretiert. Gleichzeitig werden dadurch die Rastnasen 30 in die Hinterschnitte 28 hineingezogen. Schließlich findet durch die Außengewinde der bolzenförmigen Gewindestangen 16 eine Längsverriegelung des aufgeschobenen äußeren Profilelementes 3 mit dem inneren Profilelement 20 statt.

In Fig. 2 erkennt man eine zweite Ausführung 2' des Profils. Teile des Profils 2', die im wesentlichen entsprechenden Teilen des Profils 2 aus Fig. 1 entsprechen, sind mit den gleichen aber gestrichenen Bezugszeichen versehen.

Das Profil 2' weist ein äußeres Profilelement 3' auf, welches aus zwei Halbschalen 4' und 6' besteht. Die beiden Halbschalen 4' und 6' greifen in einem in Fig. 2 oben dargestellten Bereich über L-förmige Vorsprünge 8' und 10' in die Enden der Vorsprünge 8' und 10' aufnehmende Nuten 44a und 44b eines zwischen den Halbschalen 4' und 6' angeordneten, leistenförmigen Abstandshalters 12' ein.

In dem in Fig. 2 in der Mitte liegenden Bereich der beiden Halbschalen 4' und 6' weisen diese jeweils ein Widerlager 14' auf. An diese Widerlager 14' ist jeweils eine als Klemmittel 16' dienende Gewindestange 16' zur Anlage gebracht, welche mit ihrer Umfangsfläche an einer Halbschale 4' des äußeren Profilelementes 3' anliegt. Die bolzenförmige Gewindestange 16' weist wiederum ein Außengewinde auf, welches mit dem äußeren Profilelement 3' in Schraubeingriff steht. Gleichzeitig steht das Außengewinde des bolzenförmigen Klemmittels 16' in Schraubeingriff mit einer viertelkreisförmigen Aussparung 18' eines inneren Profilelementes 20'.

Dieses innere Profilelement 20' wird vom äußeren Profilelement 3' umfaßt und klemmt Klemmplättchen 46 zwischen sich und der Glasplatte 26' ein. Das innere Profilelement 20' besteht ebenfalls aus zwei Halbschalen 20'a und 20'b. Zwischen den beiden Halbschalen 20'a und 20'b ist eine Einlage 40 angeordnet. Diese ebenfalls bolzenförmig ausgebildete Einlage 40 befindet sich in einer prismenförmigen Aufnahme 41 im inneren Profilelement 20'. Die prismenförmige Aufnahme 41 ist durch zwei jeweils V-förmige, sich gegenüberliegende Ausnehmungen in den beiden Halbschalen 20'a und 20'b des inneren Profilelementes 20' gebildet. Mit Hilfe der Dicke der Einlage 40 läßt sich der Abstand der beiden Halbschalen 20'a und 20'b des inneren Profilelementes 20 verändern und somit der Dicke 34' der Platte 26' anpassen.

Gleichzeitig steht das innere Profilelement 20' durch Anlage von außen jeweils an den Halbschalen 20'a und 20'b des inneren Profilelementes 20' ausgebildeten Hinterschnitten 28' an innen am äußeren Profilelement 3' ausgebildeten Rastnasen 30' in Eingriff mit dem äußeren Profilelement 3'. Die Rastnasen 30' sind jeweils auf beiden Halbschalen 4' und 6' des äußeren Profilelementes 3' in Richtung zur Platte 26' ausgebildet.

In der in Fig. 2 dargestellten Ausführungsform des Profils 2' verlaufen die Vorsprünge 8' und 10', der Abstandshalter 12', die Nuten 44a und 44b, die Vorsprünge 14' und deren Enden 14'', die Gewindestange 16', der Hinterschnitt 28', die Rastnase 30' jeweils parallel zum Rand der Platte 26'.

Am jeweiligen sich neben der Platte 26' befindenden Ende der Halbschalen 4' und 6' des äußeren Profilelementes 3' befinden sich mit der Platte 26' in Anlage befindliche Dichtlippen 32'.

Zum Anbringen des Profils 2' am Rand 24' der Platte 26' werden zunächst die Glasplättchen 46 zu beiden Seiten der Platte 26' von jeweils einer der beiden Halbschalen 20'a und 20'b des inneren Profilelementes 20 gegen die Platte 26' gedrückt. Gleichzeitig wird zwischen die Halbschalen 20'a und 20'b die Einlage 40 in die prismenförmige Ausnehmung 41 eingebracht. Anschließend werden mit Hilfe der Schraube 42 die beiden Halbschalen 20'a und 20'b des inneren Profilelementes 20' miteinander verschraubt, bis durch einen durch die Schraube 42 erzeugten, ausreichend großen Klemmdruck das innere Profilelement 20' fest auf der Platte 26' aufsitzt.

Anschließend läßt sich das äußere Profilelement 3' derart formschlüssig auf das innere Profilelement 20' aufschieben, daß die Rastnasen 30' der Halbschalen 4' und 6' des äußeren Profilelementes 3' in Eingriff mit den Hinterschnitten 28' des inneren Profilelementes 20' kommen. Dabei ist der Abstand der L-förmigen Vorsprünge 8' und 10' durch den Abstandshalter 12' bzw. die in dem Abstandshalter 12' vorgesehenen Nuten 44a und 44b so eingestellt, daß die Halbschalen 4' und 6' des äußeren Profilelementes 3' seitlich am inneren Profilelement 20' paßgenau zur Anlage kommen.

Der Abstand der Rastnasen 30' zu den Widerlagern 14' an den zur Platte 26' gerichteten Innenseiten der Halbschalen 4' und 6' des äußeren Profilelementes 3' ist so gewählt, daß ein kleiner Zwischenraum zwischen der viertelkreisförmigen Aussparung 18' in der jeweiligen Halbschale 20'a bzw. 20'b des inneren Profilelementes 20' und dem Widerlager 14' entsteht. In diesen Zwischenraum läßt sich nun anschließend an das Aufschieben des äußeren Profilelementes 3' auf das innere Profilelement 20' jeweils die bolzenförmige Gewindestange 16' mit Hilfe des Außengewindes eindrehen.

Durch die Gewindestange 16' wird nun das innere Profilelement 20' im äußeren Profilelement 3' durch die Fixierung der Rastnasen 30' in den Hinterschnitten 28' des inneren Profilelementes 20' und durch gleichzeitiges Andrücken der Innenseiten der beiden Halbschalen 20'a und 20'b des inneren Profilelementes 20' gegen die ebenfalls L-förmig ausgebildeten Enden 14'' der Widerlager 14' arretiert. Gleichzeitig werden dadurch die Rastnasen 30' in die Hinterschnitte 28' hineingezogen.

Schließlich findet durch die Außengewinde der Bolzenförmigen Gewindestangen 16' eine Längsverriegelung des aufgeschobenen äußeren Profilelementes 3' mit dem inneren Profilelement 20' statt.

## Patentansprüche

1. An einem Rand einer Platte (26; 26'), insbesondere einer Glasscheibe, montierbares Profil (2; 2'),
gekennzeichnet durch
ein an der Platte (26; 26') zu befestigendes inneres Profilelement (20; 20'), ein das innere Profilelement (20; 20') im wesentlichen umfassendes äußeres Profilelement (3; 3') und mindestens ein in einen Zwischenraum zwischen innerem (20; 20') und äußerem (3; 3') Profilelement einbringbares Klemmittel (16; 16'), das sich derart am inneren Profilelement (20; 20') abstützt und am äußeren Profilelement (3; 3') anliegt, daß es das äußere Profilelement (3; 3') am inneren Profilelement (20; 20') verspannt.

2. Profil nach Anspruch 1,
dadurch gekennzeichnet, daß das äußere (3; 3') oder innere (20; 20') Profilelement an mindestens einer zur Platte (26; 26') gerichteten Seite ein Widerlager (14; 14') aufweist, an dem das Klemmittel (16; 16') anlegbar ist.

3. Profil nach Anspruch 2,
dadurch gekennzeichnet, daß das Widerlager (14; 14') parallel zum Rand (24; 24') der Platte (26; 26') verläuft.

4. Profil nach Anspruch 2 oder 3,
dadurch gekennzeichnet, daß das Widerlager (14; 14') als ein Vorsprung ausgebildet ist.

5. Profil nach einem vorstehenden Ansprüche,
dadurch gekennzeichnet, daß das äußere (3; 3') und/oder das innere (20; 20') Profilelement einen konkaven Flächenabschnitt (36) zur teilweisen Aufnahme des Klemmittels (16; 16') aufweisen.

6. Profil nach einem der vorstehenden Ansprüche,
dadurch gekennzeichnet, daß das äußere Profilelement (3; 3') an mindestens einer zur Platte (26; 26') gerichteten Seite eine Rastnase (30; 30') aufweist, mit der das innere Profilelement (20; 20') jeweils in Eingriff steht.

7. Profil nach Anspruch 6,
dadurch gekennzeichnet, daß die Rastnase (30; 30') am äußeren Profilelement (3; 3') zum Rand (24; 24') der Platte (26; 26') weist und das innere Profilelement (20; 20') an mindestens einer zum äußeren Profilelement (3; 3') gerichteten Seite in Höhe der Rastnase (30; 30') einen Hinterschnitt (28; 28') aufweist, in die die Rastnase (30; 30') jeweils einrastbar ist.

8. Profil nach einem der Ansprüche 6 oder 7,
dadurch gekennzeichnet, daß die Rastnase (30; 30') parallel zum Rand (24; 24') der Platte (26; 26') verläuft.

9. Profil nach Anspruch 7,
dadurch gekennzeichnet, daß der Hinterschnitt (28; 28') parallel zum Rand (24; 24') der Platte (26; 26') verläuft.

10. Profil nach einem der vorstehenden Ansprüche,
dadurch gekennzeichnet, daß das Klemmittel (16; 16') als Bolzen ausgebildet ist, welcher mit seiner Umfangsfläche an dem inneren (20; 20') und dem äußeren (3; 3') Profilelement anliegt.

11. Profil nach Anspruch 10,
dadurch gekennzeichnet, daß der Bolzen (16; 16') ein Außengewinde aufweist, das mit dem inneren (20; 20') und dem äußeren (3; 3') Profilelement in Eingriff bringbar ist.

12. Profil nach einem der vorstehenden Ansprüche,
dadurch gekennzeichnet, daß das Klemmittel (16; 16') jeweils parallel zum Rand (24; 24') der Platte (26; 26') ausgebildet ist.

13. Profil nach einem der vorstehenden Ansprüche,
dadurch gekennzeichnet, daß am inneren Profilelement (20; 20') mindestens eine viertelkreisförmige Aussparung (18; 18') zur Aufnahme eines Klemmittels (16; 16') vorgesehen ist.

14. Profil nach einem der vorstehenden Ansprüche,
dadurch gekennzeichnet, daß das innere Profilelement (20; 20') an der Platte (26; 26') angeklebt ist.

15. Profil nach einem der vorstehenden Ansprüche,
dadurch gekennzeichnet, daß das äußere Profilelement (3; 3') aus zwei Halbschalen (4, 6; 4', 6') gebildet ist.

16. Profil nach einem der vorstehenden Ansprüche,
dadurch gekennzeichnet, daß das innere Profilelement (20') aus zwei Halbschalen (20'a, 20'b) gebildet ist.

17. Profil nach den Ansprüchen 4 und 16,
dadurch gekennzeichnet, daß das Widerlager (14') an seinem nach innen ragenden Ende (14'') zur Platte (24') hin gebogen ist und mit einer der beiden Halbschalen (20'a, 20'b) des inneren Profilelementes (20') in Eingriff steht.

18. Profil nach Anspruch 16 oder 17,
dadurch gekennzeichnet, daß zwischen den beiden Halbschalen (20'a, 20'b) des inneren Profilelementes (20') eine Einlage (40) angeordnet ist.

19. Profil nach einem der Ansprüche 16 bis 18,
dadurch gekennzeichnet, daß die beiden Halbschalen (20'a, 20'b) des inneren Profilelementes (20') durch eine Schraube (42) derart miteinander verbunden sind, daß der durch die Schraube (42) erzeugte Klemmdruck die Platte (26') zwischen den Halbschalen (20'a, 20'b) festklemmt.

20. Profil nach einem der Ansprüche 15 bis 19,
dadurch gekennzeichnet, daß zwischen den beiden Halbschalen (4, 6; 4', 6') des äußeren Profilelementes (3; 3') ein Abstandshalter (12; 12') angeordnet ist.

21. Profil nach einem der Ansprüche 15 bis 20,
dadurch gekennzeichnet, daß die beiden Halbschalen (4', 6') des äußeren Profilelementes (3') jeweils nach innen ragende L-förmige Vorsprünge (8', 10') aufweisen, die mit dem Abstandshalter (12') in Eingriff stehen.

22. Profil nach Anspruch 21,
dadurch gekennzeichnet, daß der Abstandshalter (12') Nuten (44a, 44b) aufweist, in die die Vorsprünge (8', 10') eingreifen.

23. Profil nach Anspruch 21,
dadurch gekennzeichnet, daß die beiden Halbschalen (4, 6) des äußeren Profilelementes (3) jeweils nach innen ragende L-förmige sich überlappende Vorsprünge (8, 10) aufweisen, die den zwischenliegenden Abstandshalter (12) umfassen.

24. Profil nach einem der Ansprüche 20 bis 23,
dadurch gekennzeichnet, daß der Abstandshalter (12; 12') die Form einer Leiste hat.

25. Profil nach einem der Ansprüche 20 bis 24,
dadurch gekennzeichnet, daß der Abstandshalter (12; 12') parallel zum Rand (24; 24') der Platte (26; 26') angeordnet ist.
